# EUROPÄISCHE PATENTSCHRIFT

(11) **EP 0 036 163 B1**
(45) Veröffentlichungstag und Bekanntmachung des Hinweises auf die Patenterteilung: **27.02.1985**
(21) Anmeldenummer: 81101723.5
(22) Anmeldetag: 09.03.1981
(51) Int. Cl.: H01J 47/06

(54) **Tritium-Nachweis in Gasen**
Tritium detection in gases
Détection du tritium dans les gaz

(30) Priorität: 13.03.1980 DE 3009563
(43) Veröffentlichungstag der Anmeldung: 23.09.1981
(73) Patentinhaber: INTERATOM Gesellschaft mit beschränkter Haftung, D-51429 Bergisch Gladbach (DE)
(72) Erfinder: Honisch, Edgar, D-5010 Bergheim (DE); Relic, Milan, Dipl.-Ing., D-5060 Bergisch Gladbach 1 (DE); Jäger, Walter, D-5250 Engelskirchen (DE); Spillekothen, Hans-Gerd, D-5060 Bergisch Gladbach 1 (DE)
(74) Vertreter: Mehl, Ernst, Dipl.-Ing.

## Beschreibung

Die vorliegende Erfindung betrifft ein Gerät zum kontinuierlichen Nachweis von sehr geringen Mengen von Tritium in einem Gasgemisch, z.B. im Produktgas einer zentralen Gasversorgung, insbesondere einer nuklear beheizten Kohlevergasungsanlage. Das Gerät ist in erster Linie für methanhaltige Gase gedacht, ist aber auch geeignet für Gase, die CO_{z}, C_{Z}Hₛ oder CₛHₛ enthalten.

Bei nuklear beheizten Kohlevergasungsanlagen soll sichergestellt werden, dass radioaktive Gase, insbesondere Tritium, aus dem Kernreaktor nicht mit dem Produktgas auf dem Wege durch die Gasleitungen zu einem Verbraucher gelangen können. Auch bei nicht nuklear beheizten Kohlevergasungsanlagen oder bei solchen Gasversorgungsanlagen, die sowohl natürliches Erdgas als auch mit Kernenergie aus Kohle hergestelltes Methan verarbeiten und an einen Verbraucher leiten, ist es von Interesse, ob das Produkt nachweisbare Mengen von Tritium oder anderen radioaktiven Gasen enthält.

Zum Nachweis der von Tritium ausgehenden β-Strahlung sind Proportionaldurchflusszähler bekannt, in denen ein konstanter und von Tritium völlig freier Methanstrom durch einen geschlossenen Zählraum geleitet wird, in dem mehrere Zähldrähte elektrisch isoliert aufgehängt sind. Gegenüber dem zu prüfenden Gas haben diese Zählräume ein Fenster, das mit einer sehr dünnen Metallfolie verschlossen ist. Die durch dieses Fenster in den Zählraum eindringende ß-Strahlung ionisiert das im Zählraum vorhandene Methan und lässt kurzzeitig einen elektrischen Strom zwischen Zähldrähten und Gehäuse fliessen.

Weiterhin sind Geräte bekannt, bei denen ein Gemisch aus Methan und dem zu prüfenden Gas bei Atmosphärendruck und geringer Geschwindigkeit durch einen Zählraum fliesst. So ist beispielsweise aus der DE-A Nr. 2500510 ein Gerät zum kontinuierlichen Nachweis von sehr geringen Tritiummengen bekannt, wobei das Gerät aus einem von dem Gas durchströmbaren Zählraum besteht, in welchem ein oder mehrere Zähldrähte aufgespannt sind und wobei der Zählraum von einer Heizung umgeben ist. Die dort beschriebene Anordnung ist ein Labormessgerät, welches insbesondere für den selektiven Nachweis von Tritium zwischen anderen radioaktiven Stoffen konzipiert ist. Dafür steht eine im Prinzip beliebig lange Messzeit zur Verfügung, da das beschriebene Gerät ein Labormessgerät und kein an bestimmte Bedingungen angepasstes Betriebsmessgerät ist. Wenn man sich z.B. zum Ziel setzt, eine Tritiumkonzentration von 0,37 Bq/g Gas noch signifikant nachweisen zu können, so ergeben sich bei den bekannten Messgeräten Messzeiten von etwa 1 h, um eine deutliche Trennung von der stets vorhandenen Untergrundstrahlung zu gewährleisten. Da aber die Durchgangszeit des Produktgases in einer nuklearen Kohlevergasungsanlage vom Reaktor bis zum Eintritt in das Versorgungsnetz nur 10 min beträgt, wäre die hiermit erreichbare Messzeit zu lang.

Aufgabe der vorliegenden Erfindung ist ein Gerätzum kontinuierlichen Nachweis von sehr geringen Mengen von Tritium in einem Gasgemisch, insbesondere im Produktgas einer zentralen Methanversorgung. Dabei soll das Gerät eine möglichst kurze Ansprechzeit haben, d.h. die Messzeit, die zum signifikanten Nachweis einer bestimmten geringen Radioaktivität des Gases benötigt wird, soll möglichst klein sein.

Zur Lösung dieser Aufgabe wird ein Gerät nach dem Hauptanspruch vorgeschlagen. Das Gerät besteht aus einem von dem Gasgemisch durchströmbaren Zählraum, in welchem mehrere Zähldrähte aufgespannt sind und wobei der Zählraum von einer Heizung umgeben ist. Der Zählraum ist dabei von einem Gehäuse umgeben, das für hohe Drücke, beispielsweise 6 bar, ausgelegt ist. Zusätzlich ist der Zählraum von dem Gehäuse durch einen keramischen Formkörper getrennt. Im Zählraum sind viele sehr dünne Zähldrähte in parallelen Ebenen angeordnet, so dass der Zählraum bezüglich der Verteilung der elektrischen Feldstärken möglichst günstig ausgenutzt wird. Ausserdem ist der Zählraum so konstruiert, dass er von dem Gas geradlinig durchströmt werden kann, wobei die Zähldrähte überall möglichst genau parallel zur Strömungsrichtung ausgerichtet sind.

Die erfindungsgemässe Ausführung des Zählrohres ermöglicht trotz des erhöhten Druckes im Zählrohr sehr genaue Messungen. Zwar wird durch die Druckerhöhung die mittlere freie Weglänge von durch radioaktive Strahlung erzeugten Ionen und Elektronen bis zum nächsten Zusammenstoss verkleinert, jedoch kann dies durch die erfindungsgemässe Ausführung kompensiert werden. Dadurch, dass die Drähte sehr dünn sind, herrscht in ihrer Nähe eine elektrische Feldstärke, die ausreicht, um lonenkaskaden zu bilden und dadurch Zählimpulse zu erzeugen. Durch die Verwendung vieler Zähldrähte kann der Zählraum besser ausgenutzt werden. Da durch Strahlung erzeugte lonenpaare unter Umständen schon vor Erzeugung einer Kaskade wieder rekombinieren, ist es nötig, hohe elektrische Feldstärken möglichst gleichmässig im Zählraum aufrechtzuerhalten. Die übrigen Merkmale des Hauptanspruchs vervollständigen die Funktionsfähigkeit des erfindungsgemässen Zählrohres. Insbesondere müssen die sehr dünnen Zähldrähte vor einem Zerreissen durch die Gasströmung geschützt werden, was dadurch geschieht, dass die Strömung möglichst genau parallel zu den Zähldrähten geführt wird. Die Möglichkeit, bei erhöhtem Druck im Zahlraum messen zu können, bringt erhebliche Vorteile für die Empfindlichkeit bzw. Ansprechzeit. So erhöht sich das Verhältnis von zu messenden radioaktiven Zerfällen gegenüber der immer vorhandenen Untergrundstrahlung um einen entsprechenden Faktor und die absolute Zahl der Zerfälle im Volumen steigt natürlich auch proportional zum Druck bei gleichbleibender Radioaktivitätskonzentration an. Darüber hinaus lassen sich die erfindungsgemässen Zählrohre viel leichter gegen Untergrundstrahlung abschirmen als beispielsweise Zählrohre mit einem entsprechend vergrösserten Volumen. Für die oben erwähnte Tritiumkonzentration von 0,37 Bq/g Gas ergibt sich für einen Gasgemischdruck im Zählrohr von beispielsweise 6 bar nunmehr eine Messzeit von etwa 10 min, was für die vorgesehene Verwendung ausreicht. Den gewünschten hohen Druck kann man mit einem Kompressor erzeugen, der einen Teilstrom des Gasgemisches aus der Hauptleitung entnimmt und nach der Messung wieder in die Hauptgasleitung zurückbefördert. Zweckmässiger erscheint es, für eine Produktgasanlage das Messgerät nicht, wie üblich, unmittelbar im Anschluss an die Produktionsanlage vorzusehen, sondern erst dort, wo das Produktgas auf den gewünschten Netzdruck verdichtet wird und dementsprechend unter einem hohen Druck verfügbar ist. Die Messleitung von der Hauptgasleitung bis zum Messgerät sollte möglichst kurz sein, damit nicht in der Messleitung ein Teil des Tritiums durch die Rohrwand nach aussen diffundiert und damit keine zusätzlichen Zeitverluste entstehen. Druck, Temperatur und Geschwindigkeit des Gases im Zählraum sollten kontrolierbar sein. Um die Auswertung der Messung zu vereinfachen, erscheint es zweckmässig, diese Werte konstant zu halten. Alle drei Werte sind von Bedeutung für den durch den Zählraum fliessenden Gasstrom. Die Einhaltung einer maximalen und minimalen Gasgeschwindigkeit im Zählraum ist ausserdem von Bedeutung, weil einerseits die dünnen und sehr empfindlichen Zähldrähte nicht beschädigt werden dürfen und andererseits die Gastransportzeit von Bedeutung ist für die Messzeit. Weiterhin erscheint es zweckmässig, den Zählraum mit einer Abschirmung gegen die natürliche Strahlung aus der Umgebung zu versehen, weil die hier zu messende Tritiumaktivität bereits im Bereich des natürlichen Strahlenpegels liegt. Eine Verfälschung der Messungen durch Tritiumablagerungen im Bereich des Zählrohres kann vermieden werden, wenn der Zähler in Abständen durch Aufheizen und ähnliche Massnahmen von radioaktiven Ablagerungen befreit wird. Zusätzlich kann durch entsprechende Materialwahl des keramischen Formkörpers die Adsorption von Tritium klein gehalten werden, wobei der keramische Formkörper den Zähler ausserdem elektrisch und thermisch gegen das Gehäuse isoliert.

In weiterer Ausgestaltung der Erfindung wird im Anspruch 2 vorgeschlagen, dass die Zähldrähte einer Ebene jeweils elektrisch leitend miteinander verbunden sind. Dies vereinfacht die Anschlüsse der Zuleitungen und nutzt das Zählrohrvolumen bezüglich der elektrischen Feldstärke gut aus. Je nach den Betriebsanforderungen ist aber auch eine andere Schaltung der Zähldrähte möglich.

In zusätzlicher Ausgestaltung der Erfindung wird im Anspruch 3 vorgeschlagen, in Strömungsrichtung vor dem Zählraum eine Lochplatte anzuordnen. Da bei hohem Druck turbulente Strömungen die notwendigerweise sehr dünnen Zähldrähte zerstören könnten, ist diese Lochplatte eine Möglichkeit, durch Vergleichmässigung der Strömung die Belastung der Zähldrähte zu verringern.

Die Fig. 1 bis 3 zeigen mögliche Ausführungsbeispiele der Erfindung.
Fig. 1 zeigt die konstruktive Ausführung eines Tritiumzählers im Längsschnitt.
Fig. 2 zeigt einen Querschnitt durch Fig. 1.
Fig. 3 zeigt in schematischer Darstellung eine Anordnung von drei parallelen Tritiumzählern und eine Schaltung zur Auswertung der Messsignale.

Das zylindrische Gehäuse 1 ist mit einem Deckel 2 an den Zufluss 3 und mit einem Deckel 4 an den Abfluss 5 angeschlossen und enthält einen aussen ebenfalls zylindrischen keramischen Formkörper 6, der einen metallischen, rechteckigen Zählraum 7 umschliesst. Dieser Zählraum ist an beiden Enden offen und enthält in drei zur Strömungsrichtung parallelen Ebenen mehrere Zähldrähte 8, 9 und 10, die im Zählraum 7 isoliert befestigt sind. Die Zähldrähte einer Ebene sind jeweils miteinander leitend verbunden und an eine Leitung angeschlossen, die durch eine hochspannungsfeste Isolierung 11 nach aussen geführt ist. Ausserhalb des Zählraumes 7 aber innerhalb des keramischen Formkörpers 6 ist eine elektrische Beheizung 12 vorgesehen, deren Anschlüsse durch eine Isolierung 13 aus dem Gehäuse 1 herausgeführt sind. In Strömungsrichtung vor dem Formkörper 6 ist eine kreisförmige Lochplatte 14 angeordnet, die die Strömung vergleichmässigen soll.

In Fig. 3 sind drei vollständige Nachweisgeräte strömungstechnisch parallel geschaltet. In der Hauptleitung 30 ist ein Kompressor 31 angeordnet, der das aus einer Gasfabrik beispielsweise mit 1,7 bar austretende Produktgas auf den Druck einer Ferngasleitung von beispielsweise 70 bar verdichtet. Jedes der drei Gehäuse 1 ist sowohl auf seiner Zuflussseite mit einem Druckregulierventil 32 und einem Absperrventil 33 als auch auf seiner Abflussseite mit einem Druckregulierventil 34 und einem Absperrventil 35 ausgestattet. Ausserdem sind die Verbindungleitungen zur Hauptleitung 30 mit je einem Absperrventil 36 und 37 verschliessbar. Mit dieser Schaltung ist gewährleistet, dass die drei Geräte, solange der Kompressor 31 Produktgas ins Gasversorgungsnetz liefert, ständig mit dem notwendigen Gasdruck versorgt sind. Damit sind also diese Geräte unabhängig von besonderen Kompressoren. Durch die Parallelschaltung von im Beispiel drei Geräten wird gewährleistet, dass ein einzelnes Gerät ausgewechselt und inspiziert werden kann, während die beiden anderen Geräte weiterhin den Tritiumgehalt überwachen. In der Fig. 3 nicht dargestellt, aber für den praktischen Betrieb sehr zweckmässig ist es, wenn anstelle eines Nachweisgerätes zwei Geräte hintereinander geschaltet sind. Bei dieser Anordnung kann man die Anzeige beider Geräte miteinander vergleichen und bei eventuell unterschiedlichen Anzeigen auf Messfehler schliessen. Ausserdem kann man jeweils eines der beiden Geräte beispielsweise mit einer künstlichen Strahlungsquelle prüfen.

Im übrigen ist die Konstruktion- und Betriebsweise von Proportionaldurchflusszählern in _{"}Kernphysikalische Messverfahren" von Hubert Neuert, erschienen 1966 im G. Braun-Verlag, Karlsruhe, beschrieben, insbesondere auf den Seiten 328,410 ff. Daher kann an dieser Stelle auf die Beschreibung einer elektrischen und elektronischen Schaltung zur Auswertung der Messsignale verzichtet werden.

## Patentansprüche

1. Gerät zum kontinuierlichen Nachweis von sehr geringen Radioaktivitätsmengen einschliesslich Tritium in einem als Zählrohrfüllung geeigneten Gasgemisch, wobei das Gerät aus einem von dem Gasgemisch durchströmbaren Zählraum (7) besteht, in welchem ein oder mehrere Zähldrähte (8, 9, 10) aufgespannt sind und wobei der Zählraum von einer Heizung umgeben ist, gekennzeichnet durch folgende Merkmale:
a) Der Zählraum (7) ist von einem Gehäuse (1, 2,4) umgeben, das für hohe Drücke, beispielsweise 6 bar, ausgelegt ist.
b) DerZählraum (7) ist von dem Gehäuse (1,2, 4) durch einen keramischen Formkörper (6) getrennt.
c) Im Zählraum (7) sind viele sehr dünne Zähldrähte (8, 9, 10) in parallelen Ebenen angeordnet.
d) Gasführung und Anordnung der Zähldrähte (8, 9, 10) im Zählraum (7) sind so, dass die Zähldrähte (8, 9, 10) überall möglichst genau parallel zur Strömungsrichtung ausgerichtet sind.

2. Gerät nach Anspruch 1, gekennzeichnet durch folgendes Merkmal: Die Zähldrähte einer Ebene sind jeweils elektrisch leitend miteinander verbunden.

3. Gerät nach einem der Ansprüche 1 oder 2, gekennzeichnet durch folgendes Merkmal: In Strömungsrichtung vor dem Zählraum (7) ist eine Lochplatte (14) angeordnet.

## Claims

1. Apparatus for continuously detecting very small amounts of radioactivity comprising tritium in a gas mixture which is suitable as a filling for a tube counter, wherein the device consists of a counter chamber (7) through which the gas mixture can flow and in which one or more counter wires (8, 9, 10) are clamped and wherein the counter chamber is surrounded by a heater, characterised by the following features-
(a) the counter chamber (7) is surrounded by a housing (1, 2, 4) which is designed for high pressures, for example 6 bar;
(b) the counter chamber (7) is separated from the housing (1, 2, 4) by a moulded ceramic body (6);
(c) in the counter chamber (7), a number of very thin counter wires (8, 9, 10) are arranged in parallel planes;
(d) the gas supply and the arrangement of the counter wires (8,9,10) in the counter chamber (7) are such that the counter wires (8, 9, 10) are everywhere aligned to be as parallel as possible to the direction of flow.

2. A device as claimed in Claim 1, characterised by the following feature: the counter wires of one plane are in each case electrically conductively connected to one another.

3. A device as claimed in Claim 1 or 2, characterised by the following feature: an apertured plate (14) is arranged in front of the counter chamber (7) in the direction of flow.

## Revendications

1. Appareil de détection en continu de très petites quantités de radioactivité, y compris du tritium, dans un mélange gazeux apte à servir de chargement à un tube compteur, l'appareil étant constitué d'une chambre sensible (7) qui peut être traversée par le mélange gazeux et dans laquelle sont tendus un ou plusieurs fils métalliques de comptage (8, 9, 10), la chambre sensible étant entourée d'un dispositif de chauffage, remarquable par les caractéristiques suivantes:
a) la chambre sensible (7) est entourée d'un boîtier (1, 2, 4) conçu pour une pression élevée, par exemple pour 6 bar;
b) la chambre sensible (7) est séparée du boîtier (1, 2, 4) par un corps façonné (6) en céramique;
c) dans la chambre sensible (7) sont disposés, dans des plans parallèles, plusieurs fiIs métalliques de comptage (8, 9, 10) très minces;
d) le passage du gaz et la disposition des fils métalliques de comptage (8, 9, 10) dans la chambre sensible (7) sont tels que les fils métalliques de comptage (8, 9, 10) sont alignés partout, autant que possible, exactement parallèlement au sens d'écoulement.

2. Appareil selon la revendication 1, remarquable par la caractéristique suivante: les fils métalliques de comptage se trouvant dans un plan sont reliés les uns aux autres d'une manière électriquement conductrice.

3. Appareil selon l'une des revendications 1 ou 2, remarquable par la caractéristique suivante: une plaque perforée (14) est disposée en amont de la chambre sensible (7) suivant le sens d'écoulement.
